# EUROPÄISCHE PATENTSCHRIFT

(11) **EP 3 525 630 B1**
(45) Veröffentlichungstag und Bekanntmachung des Hinweises auf die Patenterteilung: **16.09.2020**
(21) Anmeldenummer: 17780760.9
(22) Anmeldetag: 09.10.2017
(51) Int. Cl.: A47C 27/06, B68G 9/00

(54) **TASCHENFEDERKERN UND VERFAHREN ZUR HERSTELLUNG DES TASCHENFEDERKERNS**
POCKET-SPRING CORE AND METHOD FOR PRODUCING THE POCKET-SPRING CORE
CARCASSE À RESSORTS ENSACHÉS ET PROCÉDÉ POUR LA FABRICATION DE LA CARCASSE À RESSORTS ENSACHÉS

(30) Priorität: 17.10.2016 DE 102016119742
(43) Veröffentlichungstag der Anmeldung: 21.08.2019
(73) Patentinhaber: AGRO Holding GmbH, 49152 Bad Essen (DE)
(72) Erfinder: GROTHAUS, Sabine, 49152 Bad Essen (DE)
(74) Vertreter: Dantz, Jan Henning
(86) Internationale Anmeldenummer: PCT/EP2017/075669
(87) Internationale Veröffentlichungsnummer: WO 2018/073035

(56) Entgegenhaltungen:
- WO-A1-2014/207634
- AU-A4- 2014 101 362
- DE-A1-102013 107 255
- KR-B1- 101 423 565

## Beschreibung

Die vorliegende Erfindung betrifft einen Taschenfederkern nach dem Oberbegriff des Anspruchs 1, einer Matratze oder eines Polsters mit einem solchen Taschenfederkern nach Anspruch 12 sowie ein Verfahren zur Herstellung eines solchen Taschenfederkerns nach Anspruch 16.

Es ist bekannt, Taschenfederkerne mit abschnittsweisen Zonen unterschiedlicher Steifigkeit auszuführen. Dadurch können die Zonen des Taschenfederkerns für einzelne Körperpartien eines Schläfers, wie z.B. die Schulter, die Füße oder das Gesäß im Vergleich zu anderen Körperpartien mit reduzierter oder verstärkter Steifigkeit ausgeführt werden.

Aus der EP 1 603 434 B1 ist ein Verfahren bekannt, bei dem nebeneinander liegende, in ihrer Höhe unterschiedliche Federstränge aus eingetaschten Federn miteinander verbunden werden. Dadurch ergeben sich partiell Lücken in der Oberfläche des Taschenfederkerns, die durch Füllmaterial gefüllt werden. Dieses Füllmaterial kann aus zu einem Teil-Federkern zusammengefügten Federsträngen aus eingetaschten Federn bestehen, deren Federn in ihrer Höhe derart bemessenen sind, dass die Lücke ausgefüllt wird und sich eine im Wesentlichen plane Liegefläche ergibt.

Dazu werden die einzelnen Teil-Taschenfederkerne, also die mit den in ihrer Höhe jeweils verschiedenen Federn sowie diejenigen, die eine Lücke füllen, jeweils separat hergestellt, wobei jeweils zuvor gebildete gleichartige Federstränge aus eingetaschten Federn durch beispielsweise Verkleben miteinander verbunden werden.

Der jeweils eine Lücke füllende Teil-Federkern wird in die gebildete Lücke gelegt und der insoweit komplettierte Taschenfederkern anschließend mit einer oder mehreren Polsterungsschichten versehen und /oder mit einem Stoff umhüllt, so dass eine Taschenfederkernmatratze oder ein Polster mit Zonen unterschiedlicher Steifigkeit entsteht.

Nachteilig an der technischen Lehre der EP 1 603 434 B1 ist die separate Fertigung der jeweiligen Federstränge aus eingetaschten Federn, die anschließend manuell zunächst zu einem Teilfederkern und danach zum Gesamtfederkern zusammengefügt bzw. zusammengestellt werden müssen. Dadurch ergibt sich insbesondere durch den produktionslogistischen Aufwand und üblicherweise manuell zu erledigenden handhabungstechnischen Aufwand eine aufwändige Fertigung mit entsprechend hohen Kosten.

Durch die technische Lehre der DE 10 2013 107 255 A1 wurde das Zusammenfügen von separat gefertigten Taschenfedersträngen mit jeweils unterschiedlichen, insbesondere unterschiedlich hohen Federn zur Herstellung eines zonierten Taschenfederkerns durch eine Vorrichtung automatisiert. Dadurch konnten die Kosten für die Herstellung eines zonierten Taschenfederkerns im Vergleich zur EP 1 603 434 B1 bereits signifikant reduziert werden.

Nachteilig an der Lösung der DE 10 2013 107 255 A1 ist die immer noch erforderliche, separate Fertigung der benötigten Taschenfederstränge mit jeweils unterschiedlichen, insbesondere unterschiedlich hohen Federn zur Herstellung eines zonierten Taschenfederkerns.

In der WO 03 / 096847 A1 ist ein zonierter Taschenfederkern offenbart, bei dem zwei unterschiedliche Federn, insbesondere unterschiedlich hohe Federn in jeweils einer Tasche eingesetzt sind, wobei die jeweiligen Taschen der unterschiedlichen Federn vertikal übereinander angeordnet sind, so dass ein Taschenfederkern mit Taschenfederstrangabschnitten entsteht und jeder Taschenfederstrangabschnitt mindestens zwei Schichten eingetaschter Federn aufweist, bei dem die Taschen jeder Feder jeweils durch Schweißnähte verschlossen sind.

Durch die technische Lehre der WO 03 / 096847 A1 kann ein kompletter Taschenfederstrangabschnitt bzw. ein kompletter Federstrang mit zwei oder mehr Schichten unterschiedlicher Federn, insbesondere Federn mit unterschiedlicher Höhe in einem Arbeitsgang erzeugt werden. Die WO 03 / 096847 A1 überwindet somit den Nachteil der jeweils separaten Fertigung von Taschenfedersträngen mit jeweils unterschiedlichen Federn.

Die Erfindung hat die Aufgabe, einen zonierten Taschenfederkern zu schaffen, der im Vergleich zum Stand der Technik einfacher und damit kostengünstiger herstellbar ist.

Die vorliegende Erfindung löst dieses Problem durch den Gegenstand des Anspruchs 1. Sie schafft zudem den Gegenstand des Anspruchs 12 sowie das Verfahren nach Anspruch 16.

Nach dem kennzeichnenden Teil des Anspruchs 1 ist vorgesehen, dass wenigstens eine der zweite(n) Zone(n) des Taschenfederkerns mindestens eine rinnenartige Vertiefung aufweist.

Der Erfindung liegt also der Gedanke zu Grunde, in wenigstens einer Zone oder in mehreren Zonen des Taschenfederkerns, die eine geringerer Steifigkeit aufweisen als andere Zonen oder eine andere Zone des Taschenfederkerns, die geringere Steifigkeit dieser Zone(n) durch definiertes Weglassen von Federn zumindest teilweise zu erzeugen.

Dadurch ergibt sich vorteilhaft ein kostenoptimierter zonierter Taschenfederkern.

In einer bevorzugten Ausführungsvariante der Erfindung durchgreifen die rinnenartigen Vertiefungen die gesamte Breite des Taschenfederkerns. Dadurch ergibt sich eine vorteilhaft einfache, unkomplizierte Fertigung und somit ein kostenoptimaler zonierten Taschenfederkern.

In einer weiteren bevorzugten Ausführungsvariante der Erfindung weist der zweite Federstrangabschnitt drei vertikal übereinanderliegende Schichten von jeweils einer Mehrzahl von helixartig gewundenen ersten Druckfeder in einer ersten, oberen Schicht, jeweils zweite Druckfedern in einer zweiten, mittleren Schicht sowie jeweils erste Druckfedern in einer dritten, unteren Schicht auf. Dadurch kann vorteilhaft automatisiert ein Teil einer Zone mit vergleichsweise geringer Steifigkeit gefertigt werden.

Vorteilhafterweise entspricht die Höhe des zweiten Federstrangabschnitts der Höhe des ersten Federstrangabschnitts. Dadurch ergibt sich eine optimierte Abstützung durch den zonierten Taschenfederkern.

In einer weiteren bevorzugten Ausführungsvariante der Erfindung ist die Höhe des dritten Federstrangabschnitts geringer als die Höhe des ersten Federstrangabschnitts sowie geringer ist als die Höhe des zweiten Federstrangabschnitts.

Vorteilhaft ist, dass das textile Material aus dem die Taschen, in denen die Druckfedern der Federstrangabschnitte eingetascht sind, ein Vlies ist. Dadurch ergibt sich eine vorteilhaft kostengünstige Herstellbarkeit des zonierten Taschenfederkerns.

In einer weiteren bevorzugten Ausführungsvariante der Erfindung ist die Tasche jeweils durch horizontale Schweißnähte und vertikale Schweißnähte verschlossen ist. Durch die Schweißnähte wird vorteilhaft eine automatisierte Fertigung der Federstränge mit kurzen Taktzeiten erreicht.

Vorteilhaft ist, dass die Schweißnähte durch ein Ultraschweißverfahren hergestellt sind. Dadurch wird die Fertigung des zonierten Taschenfederkerns vorteilhaft vereinfacht und dadurch kostengünstig gestaltet.

In einer weiteren bevorzugten Ausführungsvariante der Erfindung sind der zweite Federstrangabschnitt und der dritte Federstrangabschnitt der zweiten Zone in einem Muster angeordnet. Vorteilhafterweise weist die zweite Zone ein Muster von jeweils einem einzigen oder mehreren aufeinander folgenden zweiten Federstrangabschnitt(en) auf, auf dem / denen ein einziger oder mehrere aufeinander folgende dritte Federstrangabschnitt(e) folgt / folgen.

Durch die Anordnung der Federstränge in einem definierten Muster wird automatisierbar und damit einfach die kostengünstige Zonierung des Taschenfederkerns realisiert.

Weitere vorteilhafte Ausführungen der Erfindung sind den Unteransprüchen zu entnehmen.

Ausführungsbeispiele des erfindungsgemäßen Gegenstandes sind in den Zeichnungen dargestellt und werden im Folgenden näher beschrieben. Es zeigt:
- Figur 1:: eine Vorderansicht eines erfindungsgemäßen zonierten Taschenfederkerns;
- Figur 2:: eine Vorderansicht einer Ausführungsvariante des zonierten Taschenfederkerns nach Fig. 1;
- Figur 3:: eine Vorderansicht im Schnitt einer Matratze oder eines Polsters mit einem zonierten Taschenfederkern nach Fig. 1;
- Figur 4:: eine Vorderansicht im Schnitt einer Matratze oder eines Polsters mit einem zonierten Taschenfederkern nach Fig. 2.

In den Fig. 1 ist eine Vorderansicht eines zonierten Taschenfederkerns 1 dargestellt. Der Taschenfederkern 1 weist demnach wenigstens eine erste Zone 2 und wenigstens eine zweite Zone 3 auf. Die erste Zone 2 unterscheidet sich von der zweiten Zone 3 durch ihre Steifigkeit, wobei hier mit dem Begriff "Steifigkeit" der Widerstand gegen (elastische) Verformung gemeint ist.

Die erste Zone 2 weist wenigstens zwei Reihen bzw. Zeilen eines ersten Federstrangabschnittes 4 auf. Der erste Federstrangabschnitt 4 weist eine Mehrzahl von gleichartigen, helixartig gewundenen Druckfedern 5 auf, die jeweils einzeln in einer die einzelne Druckfeder 5 umschließende Tasche 6 eingesetzt sind.

Der Begriff "Reihe" oder "Zeile" bezieht sich auf eine Richtung quer oder senkrecht zur größten Längserstreckung des fertigen zonierten Taschenfederkerns 1.

Die Tasche 6 ist jeweils aus einem flächenförmigen, textilen Material, wie z.B. einem Vlies hergestellt, wobei die Tasche 6 -bezogen auf die Zeichnungsebene der Fig. 1-jeweils durch horizontale Schweißnähte 7 und vertikale Schweißnähte 8 verschlossen ist. Die Schweißnähte 7, 8 sind hier durch ein Ultraschallschweißverfahren hergestellt. Alternativ sind auch andere Schweißverfahren zur Herstellung der Schweißnähte 7, 8 möglich.

Ein Federstrang aus jeweils einzeln eingetaschten Druckfedern 5 wird üblicherweise als quasi endloser Strang in einem automatisierten Prozess durch eine Maschine hergestellt.

Die wenigstens zwei Reihen bzw. Zeilen des ersten Federstrangabschnittes 4, die die erste Zone 2 des Taschenfederkerns 1 bilden, werden jeweils durch Ablängen des endlosen Strangs jeweils zu dem ersten Federstrangabschnitt 4 gebildet. Das Ablängen erfolgt jeweils im Bereich der vertikalen Schweißnaht 8 zwischen zwei Taschen 6, so dass die jeweilige Taschen 6 nicht beschädigt wird. Die wenigstens zwei Reihen bzw. Zeilen des ersten Federstrangabschnitts 4, die die erste Zone des Taschenfederkerns 1 bilden, werden durch Ausrichten, Aneinanderlegen und Verkleben der Berührpunkte der reihen- bzw. zeilenweise ausgerichteten und aneinandergelegten Federstrangabschnitte 4 gebildet.

Das Ablängen der Stränge zu den jeweiligen Federstrangabschnitten 4 sowie das Ausrichten, Aneinandereihen und das Verkleben der Federstrangabschnitten 4 erfolgt ebenfalls in einem automatisierten Prozess durch eine Maschine.

Zumindest eine der zweiten Zone(n) 3 des zonierten Federkerns 1 weist wenigstens eine Reihe bzw. Zeile eines zweiten Federstrangabschnittes 9 und wenigstens eine Reihe bzw. Zeile eines dritten Federstrangabschnittes 10 auf.

Der zweite Federstrangabschnitt 9 und der dritte Federstrangabschnitt 10 sind in einem Muster angeordnet. Als Muster ist in Fig. 1 beispielhaft ein einfach alternierendes Muster gewählt. Es folgt also nach einem einzigen zweiten Federstrangabschnitt 9 ein einziger dritter Federstrangabschnitt 10, auf den wieder ein einziger zweiter Federstrangabschnitt 9 folgt usw.

Alternativ sind auch andere Muster in der Anordnung des zweiten Federstrangabschnitts 9 und des dritten Federstrangabschnitts 10 in der zweiten Zone 3 des zonierten Taschenfederkerns 1 möglich. So ist es z.B. auch möglich, dass die zweite Zone 3 ein Muster aufweist von jeweils einem einzigen oder mehreren aufeinander folgenden zweiten Federstrangabschnitten 9, auf dem / denen ein einziger oder mehrere aufeinander folgende dritte Federstrangabschnitten 10 folgen.

Der zweite Federstrangabschnitt 9 weist wenigstens zwei in Bezug auf die Zeichenebene der Fig. 1 vertikal übereinanderliegenden Schichten von jeweils einer Mehrzahl von helixartig gewundene ersten Druckfedern 11 in einer ersten, oberen Schicht und zweiten Druckfedern 12 in einer zweiten, unteren Schicht auf, die jeweils einzeln in einer die jeweils einzelne erste Druckfeder 11 umschließende Tasche 13 und die jeweils einzelne zweite Druckfeder 12 umschließende Tasche 14 eingesetzt sind.

Die Taschen 13,14 sind aus einem flächenförmigen, textilen Material, wie z.B. einem Vlies hergestellt, wobei die Taschen 13, 14 -bezogen auf die Zeichnungsebene der Fig. 1- jeweils durch horizontale Schweißnähte 15 und vertikale Schweißnähte 16 verschlossen sind. Die Schweißnähte 15, 16 sind hier durch ein Ultraschallschweißverfahren hergestellt. Alternativ sind auch andere Schweißverfahren zur Herstellung der Schweißnähte 15, 16 möglich.

Die Höhe des zweiten Federstrangabschnitts 9 -also dessen Dimension in vertikaler Richtung in Bezug auf die Zeichenebene der Fig. 1- entspricht der Höhe des ersten Federstrangabschnitts 4.

Ein Federstrang aus jeweils zwei Schichten einzeln eingetaschter Druckfedern 11, 12 wird üblicherweise als quasi endloser Strang in einem automatisierten Prozess durch eine Maschine hergestellt.

Die Druckfedern 11 ,12 unterscheiden sich hier durch ihre Höhe -also ihrer Dimension in vertikaler Richtung in Bezug auf die Zeichnungsebene der Fig. 1- und in der Windungssteigung. Die zweite Druckfeder 12 weist eine höhere Steifigkeit auf als die erste Druckfeder 11.

Die erste Druckfeder 11 und die zweite Druckfeder 12 des zweiten Federstrangabschnittes 9 sind vertikal übereinander angeordnet. Beide Druckfedern 11, 12 wirken bei einer Belastung in Richtung des Pfeils "F" in Fig. 1 also wie eine Reihenschaltung von Druckfedern. Dadurch stellt sich eine Gesamtsteifigkeit einer gedanklichen Ersatzfeder dieser Reihenschaltung ein, die geringer ist als die Steifigkeit der ersten Druckfeder 11 mit der geringsten Einzel-Steifigkeit der Reihenschaltung der Druckfedern 11, 12. Durch die Reihenschaltung der Druckfedern 11, 12 ergibt sich somit - zumindest näherungsweise- eine progressive Federkonstante der gedanklichen Ersatzfeder.

Der dritte Federstrangabschnitt 10 ist hier analog zum ersten Federstrangabschnitt 4 aufgebaut. Deshalb wird zur Vermeidung von Wiederholungen hier nur Abweichungen und Ergänzungen zum ersten Federstrangabschnitt 4 beschrieben. Der dritte Federstrangabschnitt 10 weist eine Mehrzahl von gleichartigen, helixartig gewundenen zweiten Druckfedern 12 auf, die hier jeweils einzeln in einer die einzelne zweite Druckfeder 12 umschließende Tasche 14 eingesetzt sind. Die zweite Druckfeder 12 des dritten Federstrangabschnitts 10 weist im Vergleich zur Druckfeder 5 des ersten Federstrangabschnitts 4 eine geringere Windungssteigung und eine geringere Höhe auf.

Alternativ kann der dritte Federstrangabschnitt 10 auch mehrere Schichten von Druckfedern aufweisen, die vertikal übereinander angeordnet sind. Jede Schicht weist in dem Fall jeweils eine Mehrzahl von gleichartigen, helixartig gewundenen Druckfedern auf, die jeweils einzeln in einer die einzelne Druckfeder umschließende Tasche eingesetzt sind.

Wesentlich ist, dass die Höhe des dritten Federstrangabschnitts 10 geringer ist als die Höhe des ersten Federstrangabschnitts 4 sowie geringer ist als die Höhe des zweiten Federstrangabschnitts 9.

Durch das Muster, das durch die Anordnung des zweiten Federstrangabschnitts 9 und hier des dritten Federstrangabschnitts 10 gebildet wird, weist zumindest eine der zweiten Zone(n) 3 des Taschenfederkerns 1 rinnenartige Vertiefungen 17 auf. Die rinnenartigen Vertiefungen durchgreifen bevorzugt die gesamte Breite des Taschenfederkerns 1. Dadurch ergibt sich vorteilhaft ein kostenoptimierter zonierter Taschenfederkern 1. Mit "Breite" ist die Dimension des Taschenfederkerns 1 senkrecht zur Zeichenebene der Fig. 1 gemeint.

Die zweite Zone(n) 3 -insbesondere diejenige(n) mit den rinnenartige Vertiefungen 17- weist eine signifikant geringere Steifigkeit auf als die erste Zone 2 des Federkerns 1 und wird deshalb in Bereiche des Federkerns 1 angeordnet, in die bestimmte Körperteile (z.B. Schultern oder Gesäß) eines Schläfers tiefer in den Federkern 1 eintauchen sollen als andere Körperteile.

Durch die insgesamt progressive Federsteifigkeit der zweiten Zone(n) 3 - insbesondere diejenige(n) mit den rinnenartige Vertiefungen 17- sinkt der entsprechende Körperteil des Schläfers zunächst relativ tief in die zweite Zone 3 ein, um dann im Wesentlichen durch die zweiten Druckfedern 12 des zweiten Federstranges 9 und den zweiten Druckfedern 12 des dritten Federstranges 10 abgestützt zu werden. Dadurch wird der Körper des Schläfers während des Schlafes an allen Stellen vorteilhaft so gestützt, so dass der Schläfer vorteilhaft erholsam schlafen kann. Dadurch ergibt sich ebenfalls eine vorteilhaft angenehme Haptik für den Schläfer.

Alternativ kann der Taschenfederkern 1 auch mehr als zwei Zonen 2, 3 mit jeweils unterschiedlicher Steifigkeit aufweisen, wobei jede dieser Zonen entweder nach dem Vorbild des Aufbaus der ersten Zone 2 oder nach dem Vorbild des Aufbaus einer der zweiten Zone 3 aufgebaut ist. Erfindungswesentlich ist, dass zumindest eine zweite Zone 3 mit einer im Vergleich zur ersten Zone 2 reduzierten Steifigkeit rinnenförmige Vertiefungen 17 aufweist.

In Figur 2 ist eine Vorderansicht einer Ausführungsvariante des zonierten Taschenfederkerns 1 nach Fig. 1 dargestellt. Um Wiederholungen zu vermeiden, werden deshalb im Folgenden nur Abweichungen, Änderungen oder Ergänzungen zu der in Fig. 1 gezeigten und oben beschriebenen Ausführungsform des zonierten Taschenfederkerns 1 beschrieben.

Der erste Federstrangabschnitt 4a weist eine Mehrzahl von gleichartigen, helixartig gewundenen Druckfedern 18 auf, die jeweils einzeln in einer die einzelne Druckfeder 18 umschließende Tasche 22 eingesetzt sind.

Die Tasche 22 ist jeweils aus einem flächenförmigen, textilen Material, wie z.B. einem Vlies hergestellt, wobei die Tasche 22 -bezogen auf die Zeichnungsebene der Fig. 2- jeweils durch horizontale Schweißnähte 23 und vertikale Schweißnähte 24 verschlossen ist. Die Schweißnähte 22, 23 sind hier durch ein Ultraschallschweißverfahren hergestellt. Alternativ sind auch andere Schweißverfahren zur Herstellung der Schweißnähte 22, 23 möglich.

Abweichend zu dem zweiten Federstrangabschnitt 9 der zweiten Zone 3 in Fig. 1 weist der zweite Federstrangabschnitt 9a der zweiten Zone 3a mit den rinnenartige Vertiefungen 17 drei in Bezug auf die Zeichnungsebene der Fig. 2 vertikal übereinanderliegende Schichten von jeweils einer Mehrzahl von helixartig gewundenen Druckfedern 11, 12 auf.

Der Schichtaufbau des Federstrangabschnitts 9a weist jeweils eine erste Druckfeder 11 in einer ersten, oberen Schicht, jeweils eine zweite Druckfedern 12 in einer zweiten, mittleren Schicht sowie jeweils eine erste Druckfedern 11 in einer dritten, unteren Schicht auf, die jeweils einzeln in einer die jeweils einzelne erste Druckfeder 11 umschließende Tasche 13 und die jeweils einzelne Druckfeder 12 umschließende Tasche 14 eingesetzt sind.

Die Höhe des zweiten Federstrangabschnitts 9a -also dessen Dimension in vertikaler Richtung in Bezug auf die Zeichenebene der Fig. 2- entspricht der Höhe des ersten Federstranges 4a.

Der dritte Federstrangabschnitt 10a der zweiten Zone(n) 3a mit den rinnenartige Vertiefungen 17 ist hier analog zum ersten Federstrang 4a aufgebaut. Der dritte Federstrang 10a weist hier demnach eine Mehrzahl von gleichartigen, helixartig gewundenen zweiten Druckfedern 12 auf, die hier jeweils einzeln in einer die einzelne zweite Druckfeder 12 umschließende Tasche 14 eingesetzt sind. Demnach weist die zweite Druckfeder 12 des dritten Federstrangabschnitts10a im Vergleich zu der Druckfeder 18 des ersten Federstrangabschnitts 4a eine geringere Windungssteigung und eine geringere Höhe auf.

Alternativ kann der dritte Federstrangabschnitt 10a auch mehrere Schichten von Druckfedern aufweisen, die vertikal übereinander angeordnet sind. Jede Schicht weist in dem Fall jeweils eine Mehrzahl von gleichartigen, helixartig gewundenen Druckfedern auf, die jeweils einzeln in einer die einzelne Druckfeder umschließende Tasche eingesetzt sind.

Wesentlich ist, dass die Höhe des dritten Federstrangabschnitts 10a geringer ist als die Höhe des ersten Federstrangabschnitts 4a sowie geringer ist als die Höhe des zweiten Federstrangabschnitts 9a.

Der zweite Federstrangabschnitt 9a und der dritte Federstrangabschnitt 10a sind hier in einem Muster angeordnet. Als Muster ist in Fig. 2 beispielhaft ein einfach alternierendes Muster gewählt. Es folgt also nach einem einzigen zweiten Federstrangabschnitt 9a ein einziger dritter Federstrangabschnitt 10a, auf den wieder ein einziger zweiter Federstrangabschnitt 9a folgt usw.

Alternativ sind auch andere Muster in der Anordnung des zweiten Federstrangabschnitts 9a und des dritten Federstrangabschnitts 10a in der zweiten Zone(n) 3a mit den rinnenartige Vertiefungen 17 möglich. So ist es z.B. auch möglich, dass die zweite Zone(n) 3a mit den rinnenartige Vertiefungen 17 ein Muster aufweist von jeweils einem einzigen oder mehreren aufeinander folgenden zweiten Federstrangabschnitten 9a, auf dem / denen ein einziger oder mehrere aufeinander folgende dritte Federstrangabschnitte 10a folgen.

Durch das Muster, das durch die Anordnung des zweiten Federstrangabschnitts 9a und des dritten Federstrangabschnitts 10a gebildet ist, weist zumindest eine der zweiten Zone(n) 3a des Taschenfederkerns 1a rinnenartige Vertiefungen 17 auf. Abweichend vom zonierten Taschenfederkern 1 nach Fig. 1 liegen die rinnenförmigen Vertiefungen 17 in vertikaler Richtung jeweils oberhalb und unterhalb der zweiten, mittleren Druckfeder 12 des zweiten Federstrangabschnittes 9a. Dadurch ergibt sich vorteilhaft ein kostenoptimierter zonierter Taschenfederkern 1a.

In einer weiteren alternativen Gestaltung des zonierten Taschenfederkerns 1a nach Fig. 2 ist es auch möglich, dass die zweiten Zone(n) 3a mit den rinnenartige Vertiefungen 17 aus einem Muster von wechselseitig angeordneten zweiten Federsträngen 9 nach Fig. 1 aufgebaut ist. Dabei kann das Muster auch jeweils einen einzigen oder mehrere aufeinander folgende(n) zweite(n) Federstrangabschnitt(e) 9 aufweisen, bei dem / denen sich die Vertiefung 17 jeweils oberhalb der zweiten Druckfedern 12 ergibt und darauf folgend einen einzigen oder mehreren aufeinander folgende(n) zweite(n) Federstrangabschnitt(e) 9 aufweisen, bei dem sich die Vertiefung 17 jeweils unterhalb der zweiten Druckfedern 12 ergibt. Dadurch ergibt sich ein vorteilhaft kostenoptimierter zonierter Taschenfederkern 1a.

Der zonierte Taschenfederkern 1a weist einen symmetrischen Aufbau in Bezug auf seine in Fig. 2 dargestellte Vorderansicht auf.

In Fig. 3 ist eine Vorderansicht im Schnitt einer Matratze 19 oder eines Polsters mit dem zonierten Taschenfederkern 1 nach Fig. 1 dargestellt. Um Wiederholungen zu vermeiden, werden deshalb im Folgenden zu dem in Fig. 1 gezeigten und oben beschriebenen Ausführungsform des zonierten Taschenfederkerns 1 nur Ergänzungen beschrieben, die die Matratze 19 betreffen. Der im Folgenden verwendete Begriff "Matratze" gilt im Rahmen der vorliegenden Erfindung auch synonym für ein Polster z.B. für ein Sitz- oder Liegemöbel.

Die Matratze 19 weist neben dem zonierten Federkern 1 eine erste Polsterlage 20a und eine zweite Polsterlage 20b auf. Die Polsterlagen 20a, 20b sind aus einem elastischen Werkstoff, wie z.B. einem geschäumten Kunststoff hergestellt und in Bezug auf die Zeichnungsebene der Fig. 3 jeweils vertikal oberhalb und unterhalb des zonierten Taschenfederkerns 1 auf dessen gesamter Erstreckung angeordnet.

Durch die Anordnung der ersten Polsterlage 20a werden die rinnenartigen Vertiefungen 17, die der zonierte Taschenfederkern 1 ausbildet, abgedeckt, so dass die Matratze 19 kanalartige Hohlkammern 21 ausbildet. Die kanalartigen Hohlkammern 19 durchgreifen die Matratze 19 vorzugsweise auf der gesamten Breite der Matratze 19. Mit "Breite" ist die kleinere Ausdehnung der Liegefläche der Matraze 19 gemeint. Die kanalartigen Hohlkammern 21 nehmen während des Schlafs durch Transpiration gebildete wässrige Sekrete des Schläfers auf, so dass diese Sekrete nicht in der oberen Polsterlage 20a verbleiben und dadurch schneller verdunsten können. Dadurch ergibt sich eine Matratze 19 mit vorteilhaft verbesserten hygienischen Eigenschaften.

Die Matratze 19 ist ferner mit einem textilen Bezugsstoff (hier nicht dargestellt) vollständig eingehüllt.

In Fig.4 ist eine Vorderansicht im Schnitt einer Ausführungsvariante der Matratze 19 oder eines Polsters nach Fig. 3 mit dem zonierten Taschenfederkern 1a nach Fig. 2 dargestellt. Um Wiederholungen zu vermeiden, werden deshalb im Folgenden zu dem in Fig. 2 gezeigten und oben beschriebenen Ausführungsform des zonierten Taschenfederkerns 1a nur Ergänzungen beschrieben, die die Matratze 19a nach Fig. 4 betreffen. Der im Folgenden verwendete Begriff "Matratze" gilt im Rahmen der vorliegenden Erfindung auch synonym für ein Polster z.B. für ein Sitz- oder Liegemöbel.

Die Matratze 19a weist neben dem zonierten Federkern 1a eine erste Polsterlage 20a und eine zweite Polsterlage 20b auf. Die Polsterlagen 20a, 20b sind aus einem elastischen Werkstoff, wie z.B. einem geschäumten Kunststoff hergestellt und in Bezug auf die Zeichnungsebene der Fig. 4 jeweils vertikal oberhalb und unterhalb des zonierten Taschenfederkerns 1a auf dessen gesamter Erstreckung angeordnet. Die in Fig. 4 dargestellte Matratze 19a wird in der Fachsprache auch als sogn. Wendematratze bezeichnet, da sie in Bezug auf die Vorderansicht (siehe Fig. 4) symmetrisch aufgebaut ist. Ferner kann die Matratze 19a jeweils unterschiedliche Bezugsstoffe ihren Liegeseiten aufweisen, die z.B. eine "Sommerseite" und eine "Winterseite" definieren.

Durch die Anordnung der ersten Polsterlage 20a werden die rinnenartige Vertiefungen 17, die der zonierte Taschenfederkern 1a ausbildet, abgedeckt, so dass die Matratze 19a kanalartige Hohlkammern 21a ausbildet. Abweichend zu der Matratze 19 nach Fig. 3 weist die Matratze 19a die kanalartigen Hohlkammern 21 hier analog zu den rinnenartigen Vertiefungen 17 des zonierten Taschenfederkerns 1a jeweils vertikal unterhalb der ersten Polsterlage 26a und vertikal oberhalb der zweiten Polsterlage 26b auf.

Die kanalartigen Hohlkammern 21 nehmen während des Schlafs durch Transpiration gebildete wässrige Sekrete des Schläfers auf, so dass diese Sekrete nicht in der oberen Polsterlage 20a verbleiben und dadurch schneller verdunsten können. Dadurch ergibt sich eine Matratze 19a -hier eine Wendematratze- mit vorteilhaft verbesserten hygienischen Eigenschaften auf beiden Liegeseiten.

Zu Herstellung des zonierten Taschenfederkerns 1, 1a wird folgendes Verfahren angegeben:
Zunächst wird Draht für die Druckfedern 5, 11, 12, 18, das textile Material für die Taschen 6, 13, 14, 22, eine Maschine zur automatisierten Fertigung von endlosen Federsträngen aus eingetaschten Federn, eine Maschine für das Trennen der Federstränge und das Ausrichten, Aneinanderlegen und Verkleben von Federstrangabschnitten sowie Klebstoff zum Verkleben der Federstrangabschnitte 4, 4a, 9, 9a, 10, 10a bereitgestellt.

In einem folgenden Verfahrensschritt wird die Druckfeder 5, 18 durch die Maschine zur automatisierten Fertigung von endlosen Federsträngen aus eingetaschten Federn aus dem Draht gewickelt und in eine zumindest einseitig geöffnete, durch die Schweißnähte 7, 8, 23, 24 eines Schweißverfahren gebildete Tasche 6, 22 aus dem textilen Material eingesetzt und die Tasche 6, 22 durch eine Schweißnaht 7, 8, 23, 24 verschlossen und so der erste Federstrang eingetaschter Druckfedern 5, 18 hergestellt.

In einem weiteren Verfahrensschritt wird die erste Druckfedern 11 und die zweite Druckfeder 12 jeweils durch die Maschine gewickelt und jeweils in eine zumindest einseitig geöffnete, durch die Schweißnähte 15, 16 eines Schweißverfahren gebildete Tasche 13, 14 eingesetzt und die jeweilige Tasche 13, 14 durch eine Schweißnaht 15, 16 verschlossen und so der zweite Federstrang eingetaschter und vertikal übereinander angeordneter Druckfedern 11, 12 hergestellt. Vorzugsweise erfolgt dieser Verfahrensschritt auf einer zweiten Maschine zeitlich parallel zum vorhergehenden Verfahrensschritt.

In einem darauf folgenden Verfahrensschritt wird die zweite Druckfeder 12 durch die Maschine aus dem Draht gewickelt und in eine zumindest einseitig geöffnete, durch die Schweißnähte 15, 16 eines Schweißverfahren gebildete Tasche 14 aus dem textilen Material eingesetzt und die Tasche 14 durch eine Schweißnaht 15, 16 verschlossen und so der dritte Federstrang eingetaschter Druckfedern 12 hergestellt. Vorzugsweise erfolgt dieser Verfahrensschritt auf einer zweiten Maschine zeitlich parallel zu den beiden vorhergehenden Verfahrensschritten.

In einem darauf folgenden Verfahrensschritt werden die jeweiligen endlosen Federstrangabschnitte in der Maschine für das Trennen der Federstränge und das Ausrichten, Aneinanderlegen und Verkleben von Federstrangabschnitten 4, 4a, 9, 9a, 10, 10a getrennt und die dadurch entstehenden Federstrangabschnitte 4, 4a, 9, 9a, 10, 10a ausgerichtet, zu einem definierten Muster aneinandergereiht und miteinander verklebt, so dass der zonierte Taschenfederkern 1, 1a mit mindestens einer ersten Zonen 2 und einer zweiten Zone 3 ausgebildet wird, wobei zumindest eine Zone 3 der mindestens zwei Zonen 2, 3 rinnenartige Vertiefungen 17 aufweist.

Durch das angegebene Verfahren wird vorteilhaft die Fertigung des zonierten Taschenfederkerns 1, 1a vereinfacht. Dadurch entsteht vorteilhaft ein kostengünstiger zonierter Taschenfederkern 1, 1a.

### Bezugszeichenliste

- 1, 1a: Taschenfederkern
- 2: Zone
- 3: Zone
- 4, 4a: Federstrangabschnitt
- 5: Druckfeder
- 6: Tasche
- 7: Schweißnaht
- 8: Schweißnaht
- 9, 9a: Federstrangabschnitt
- 10, 10a: Federstrangabschnitt
- 11: Druckfeder
- 12: Druckfeder
- 13: Tasche
- 14: Tasche
- 15: Schweißnaht
- 16: Schweißnaht
- 17: Vertiefung
- 18: Druckfeder
- 19: Matratze
- 20a, 20b: Polsterlage
- 21: Hohlkammer
- 22: Tasche
- 23: Schweißnaht
- 24: Schweißnaht

- F: Kraft

## Patentansprüche

1. Taschenfederkern (1, 1a) mit wenigstens einer ersten Zone (2) und wenigstens einer zweiten Zone (3), wobei die erste Zone (2) wenigstens zwei Reihen eines ersten Federstrangabschnittes (4, 4a) und wenigstens eine der zweiten Zone(n) (3) wenigstens eine Reihe oder Zeile eines zweiten Federstrangabschnittes (9, 9a) aufweist, wobei der zweite Federstrangabschnitt (9) wenigstens zwei vertikal übereinanderliegenden Schichten von jeweils einer Mehrzahl von helixartig gewundene ersten Druckfedern (11) in einer ersten, oberen Schicht und zweiten Druckfedern (12) in einer zweiten, unteren Schicht und wenigstens eine Reihe eines dritten Federstrangabschnittes (10, 10a) aufweist, **dadurch gekennzeichnet, dass** wenigstens eine der zweite(n) Zone(n) (3) des Taschenfederkerns (1, 1a) mindestens eine rinnenartige Vertiefung (17) aufweist.

2. Taschenfederkern (1, 1a) nach Anspruch 1, **dadurch gekennzeichnet, dass** die mindestens eine rinnenartige Vertiefung (17) die gesamte Breite des Taschenfederkerns (1, 1a) durchgreifen.

3. Taschenfederkern (1a) nach einem der vorgenannten Ansprüche **dadurch gekennzeichnet, dass** der zweite Federstrangabschnitt (9a) drei vertikal übereinanderliegende Schichten von jeweils einer Mehrzahl von helixartig gewundenen ersten Druckfeder (11) in einer ersten, oberen Schicht, jeweils zweite Druckfedern (12) in einer zweiten, mittleren Schicht sowie jeweils erste Druckfedern (11) in einer dritten, unteren Schicht aufweist.

4. Taschenfederkern (1, 1a) nach einem der vorgenannten Ansprüche, **dadurch gekennzeichnet, dass** die Höhe des zweiten Federstrangabschnitts (9, 9a) der Höhe des ersten Federstrangabschnitts (4, 4a) entspricht.

5. Taschenfederkern (1, 1a) nach einem der Ansprüche 1 bis 4, **dadurch gekennzeichnet, dass** der dritte Federstrangabschnitt (10, 10a) mehrere Schichten von Druckfedern aufweist, die vertikal übereinander angeordnet sind.

6. Taschenfederkern (1, 1a) nach einem der vorgenannten Ansprüche, **dadurch gekennzeichnet, dass** die Höhe des dritten Federstrangabschnitts (10, 10a) geringer ist als die Höhe des ersten Federstrangabschnitts (4, 4a) sowie geringer ist als die Höhe des zweiten Federstrangabschnitts (9, 9a).

7. Taschenfederkern (1, 1a) nach einem der vorgenannten Ansprüche, **dadurch gekennzeichnet, dass** die Druckfedern (5, 11, 12, 18) jeweils einzeln in einer die einzelne Druckfeder (5, 11, 12, 18) umschließende Tasche (6, 12, 14, 22) eingesetzt sind.

8. Taschenfederkern (1, 1a) nach Anspruch 7, **dadurch gekennzeichnet, dass** die Tasche (6, 12, 14, 22) jeweils aus einem flächenförmigen, textilen Material, insbesondere aus Vlies hergestellt ist.

9. Taschenfederkern (1, 1a) nach einem der Ansprüche 7 oder 8, **dadurch gekennzeichnet, dass** die Tasche (6, 12, 14, 22) jeweils durch horizontale Schweißnähte (7, 15, 23) und vertikale Schweißnähte (8, 16, 24) verschlossen ist.

10. Taschenfederkern (1, 1a) nach Anspruch 9, **dadurch gekennzeichnet, dass** die Schweißnähte (7, 8, 15, 16, 23, 24) durch ein Ultraschweißverfahren hergestellt sind.

11. Taschenfederkern (1, 1a) nach einem der vorgenannten Ansprüche, **dadurch gekennzeichnet, dass** die mindestens eine zweite Zone (3) ein Muster aufweist von jeweils einem einzigen oder mehreren aufeinander folgenden zweiten Federstrangabschnitt(en) (9, 9a), auf dem / denen ein einziger oder mehrere aufeinander folgende dritte Federstrangabschnitt(e) (10, 10a) folgt /folgen.

12. Matratze oder Polster (19, 19a) mit einem Taschenfederkern (1, 1a) nach einem der Ansprüche 1 bis 11 sowie einer ersten Polsterlage (20a) die vertikal oberhalb des Taschenfederkerns (1, 1a) angeordnet ist und einer zweiten Polsterlage (20b), die vertikal unterhalb des Taschenfederkerns (1, 1a) angeordnet ist, **dadurch gekennzeichnet, dass** die Matratze oder das Polster (19, 19a) zwischen dem Taschenfederkern (1, 1a) und der ersten Polsterlage (20a) kanalartige Hohlkammern (21) ausbildet.

13. Matratze oder Polster (19,19a) nach Anspruch 12, **dadurch gekennzeichnet, dass** die Matratze oder das Polster (19, 19a) zwischen dem Taschenfederkern (1, 1a) und der ersten Polsterlage (20a) und der zweiten Polsterlage (20b) kanalartige Hohlkammern (21) ausbildet.

14. Matratze oder Polster (19,19a) nach einem der Ansprüche 12 oder 13, **dadurch gekennzeichnet, dass** die kanalartigen Hohlkammern (21) die Matratze (19, 19a) auf der gesamten Breite der Matratze (19, 19a) durchgreifen.

15. Matratze oder Polster (19,19a) nach einem der Ansprüche 12 bis 14, **dadurch gekennzeichnet, dass** die Matratze (19, 19a) mit einem textilen Bezugsstoff vollständig eingehüllt ist.

16. Verfahren zur Herstellung eines Taschenfederkerns (1, 1a) nach einem der Ansprüche 1 bis 11, **gekennzeichnet durch** folgende Verfahrensschritte:
a) Bereitstellen von Draht, und einem textilen Material, einer Maschine zur automatisierten Fertigung von endlosen Federsträngen aus eingetaschten Federn, einer Maschine für das Trennen der Federstränge und das Ausrichten, Aneinanderlegen und Verkleben von Federstrangabschnitten sowie Klebstoff.
b) Herstellen eines ersten Federstrangs eingetaschter Druckfedern 5, 18;
c) Herstellen eines zweiten Federstrangs eingetaschter und vertikal übereinander angeordneter Druckfedern 11, 12;
d) Herstellen eines dritten Federstrangs eingetaschter Druckfedern 12;
e) Trennen des jeweiligen Federstranges eingetaschter Druckfeder (5,18; 11, 12; 12) in die jeweiligen Federstrangabschnitte (4, 4a, 9, 9a, 10, 10a) sowie Ausgerichten, Aneinanderreihen zu einem definierten Muster und Verkleben der der Federstrangabschnitte (4, 4a, 9, 9a, 10, 10a) zu einem Taschenfederkern (1, 1a) so dass der zonierte Taschenfederkern (1, 1a) mit mindestens einer ersten Zonen (2) und einer zweiten Zone (3) ausgebildet wird, wobei zumindest eine der ersten Zone(n) (3) der mindestens zwei Zonen (2, 3) rinnenartige Vertiefungen (17) aufweist.

## Claims

1. A pocket spring core (1, 1a) having at least one first zone (2) and at least one second zone (3), wherein the first zone (2) has at least two rows of a first spring strand section (4, 4a) and at least one of the second zone(s) (3) has at least one row or line of a second spring strand section (9, 9a), wherein the second spring strand section (9) has at least two layers located vertically one over the other of in each case a plurality of helical wound first compression springs (11) in a first, upper layer and second compression springs (12) in a second, lower layer and at least one row of a third spring strand section (10, 10a), **characterized in that** at least one of the second zone(s) (3) of the pocket spring core (1, 1a) has at least one channel-like depression (17).

2. The pocket spring core (1, 1a) according to Claim 1, **characterized in that** the at least one channel-like depression (17) extends through the entire width of the pocket spring core (1, 1a).

3. The pocket spring core (1a) according to any one of the preceding claims, **characterized in that** the second spring strand section (9a) has three layers located vertically one over another of in each case a plurality of helical wound first compression springs (11) in a first, upper layer, second compression springs (12) in a second, middle layer, and first compression springs (11) in a third, lower layer.

4. The pocket spring core (1, 1a) according to any one of the preceding claims, **characterized in that** the height of the second spring strand section (9, 9a) corresponds to the height of the first spring strand section (4, 4a).

5. The pocket spring core (1, 1a) according to any one of Claims 1 to 4, **characterized in that** the third spring strand section (10, 10a) has multiple layers of compression springs which are arranged vertically one over another.

6. The pocket spring core (1, 1a) according to any one of the preceding claims, **characterized in that** the height of the third spring strand section (10, 10a) is less than the height of the first spring strand section (4, 4a) and less than the height of the second spring strand section (9, 9a).

7. The pocket spring core (1, 1a) according to any one of the preceding claims, **characterized in that** the compression springs (5, 11, 12, 18) are each inserted individually into a pocket (6, 12, 14, 22) enclosing the individual compression springs (5, 11, 12, 18).

8. The pocket spring core (1, 1a) according to Claim 7, **characterized in that** the pocket (6, 12, 14, 22) is produced in each case from a planar textile material, in particular from nonwoven material.

9. The pocket spring core (1, 1a) according to one of Claims 7 or 8, **characterized in that** the pocket (6, 12, 14, 22) is closed in each case by horizontal weld seams (7, 15, 23) and vertical weld seams (8, 16, 24).

10. The pocket spring core (1, 1a) according to Claim 9, **characterized in that** the weld seams (7, 8, 15, 16, 23, 24) are produced by an ultrasonic welding method.

11. The pocket spring core (1, 1a) according to any one of the preceding claims, **characterized in that** the at least one second zone (3) has a pattern of in each case a single or multiple successive second spring strand section(s) (9, 9a), on which a single or multiple successive third spring strand section(s) (10, 10a) follows/follow.

12. A mattress or cushion (19, 19a) having a pocket spring core (1, 1a) according to any one of Claims 1 to 11 and a first cushion layer (20a), which is arranged vertically above the pocket spring core (1, 1a), and a second cushion layer (20b), which is arranged vertically below the pocket spring core (1, 1a), **characterized in that** the mattress or the cushion (19, 19a) forms duct-like hollow chambers (21) between the pocket spring core (1, 1a) and the first cushion layer (20a).

13. The mattress or cushion (19, 19a) according to Claim 12, **characterized in that** the mattress or the cushion (19, 19a) forms duct-like hollow chambers (21) between the pocket spring core (1, 1a) and the first cushion layer (20a) and the second cushion layer (20b).

14. The mattress or cushion (19, 19a) according to one of Claims 12 or 13, **characterized in that** the duct-like hollow chambers (21) extend through the mattress (19, 19a) on the entire width of the mattress (19, 19a).

15. The mattress or cushion (19, 19a) according to any one of Claims 12 to 14, **characterized in that** the mattress (19, 19a) is completely enveloped using a textile cover material.

16. A method for producing a pocket spring core (1, 1a) according to any one of Claims 1 to 11, **characterized by** the following method steps:
a) providing wire, and a textile material, a machine for automated manufacturing of endless spring strands from pocketed springs, a machine for the severing of the spring strands and the alignment, layering, and adhesive bonding of spring strand sections, and adhesive;
b) producing a first spring strand of pocketed compression springs 5, 18;
c) producing a second spring strand of pocketed compression springs 11, 12 arranged vertically one over another;
d) producing a third spring strand of pocketed compression springs 12;
e) severing the respective spring strand of pocketed compression springs (5, 18; 11, 12; 12) into the respective spring strand sections (4, 4a, 9, 9a, 10, 10a) and aligning, juxtaposing to form a defined pattern, and adhesively bonding the spring strand sections (4, 4a, 9, 9a, 10, 10a) to form a pocket spring core (1, 1a) so that the zoned pocket spring core (1, 1a) is formed having at least one first zone (2) and one second zone (3), wherein at least one of the first zone(s) (3) of the at least two zones (2, 3) has channel-like depressions (17).

## Revendications

1. Carcasse à ressorts en sachets (1, 1a) ayant au moins une première zone (2) et au moins une seconde zone (3),
- la première zone (2) ayant au moins deux rangées d'un premier segment de cordon de ressorts (4, 4a) et au moins une des secondes zones (3) à au moins une rangée ou une ligne d'un second segment de cordon de ressorts (9, 9a)
- le second segment de cordon de ressorts (9) ayant au moins deux couches superposées verticalement de chaque fois un ensemble de premiers ressorts de compression (11), à enroulement hélicoïdal dans une première couche supérieure et de seconds ressorts de compression (12) dans une seconde couche inférieure et au moins une rangée d'un troisième segment de cordon de ressorts (10, 10a),
carcasse **caractérisée en ce qu'**
au moins l'une des secondes zones (3) de la carcasse à ressorts en sachets (1, 1a) comporte au moins une cavité (17) en forme de rainure.

2. Carcasse à ressorts en sachets (1, 1a) selon la revendication 1,
**caractérisée en ce que**
cette cavité en forme de rainure (17) traverse toute la largeur de la carcasse à ressorts en sachets (1, 1a).

3. Carcasse à ressorts en sachets (1a) selon l'une des revendications précédentes,
**caractérisée en ce que**
le second segment de cordon de ressort (9a) comporte trois couches verticalement superposées, de chaque fois un ensemble de premiers ressorts de compression (11) à enroulement hélicoïdal dans une première couche supérieure, chaque fois des seconds ressorts de compression (12) dans une seconde couche médiane ainsi que chaque fois des premiers ressorts de compression (11) dans une troisième couche inférieure.

4. Carcasse à ressorts en sachets (1, 1a) selon l'une des revendications précédentes,
**caractérisée en ce que**
la hauteur du second segment de cordon de ressorts (9, 9a) correspond à la hauteur du premier segment de cordon de ressorts (4, 4a).

5. Carcasse à ressorts en sachets (1, 1a) selon l'une des revendications 1 à 4,
**caractérisée en ce que**
le troisième segment de cordon de ressorts (10, 10a) comporte plusieurs couches de ressorts de compression, superposées verticalement.

6. Carcasse à ressorts en sachets (1, 1a) selon l'une des revendications précédentes,
**caractérisée en ce que**
la hauteur du troisième segment de cordon de ressorts (10, 10a) est inférieure à la hauteur du premier segment de cordon de ressorts (4, 4a) et aussi inférieure à la hauteur du second segment de cordon de ressort (9, 9a).

7. Carcasse à ressorts en sachets (1, 1a) selon l'une des revendications précédentes,
**caractérisée en ce que**
les ressorts de compression (5, 11, 12, 18) sont chaque fois mis séparément dans un sachet (6, 12, 14, 22) entourant l'unique ressort de compression (5, 11, 12, 18).

8. Carcasse à ressorts en sachets (1, 1a) selon la revendication 7,
**caractérisée en ce que**
le sachet (6, 12, 14, 22) est réalisé chaque fois en une matière textile surfacique notamment en un non tissé.

9. Carcasse à ressorts en sachets (1, 1a) selon l'une des revendications 7 ou 8,
**caractérisée en ce que**
le sachet (6, 12, 14, 22) est fermé respectivement par des cordons de soudure horizontaux (7, 15, 23) et des cordons de soudure verticaux (8, 16, 24).

10. Carcasse à ressorts en sachets (1, 1a) selon la revendication 9,
**caractérisée en ce que**
les cordons de soudure (7, 8, 15, 16, 23, 24) sont réalisés par un procédé de soudage aux ultrasons.

11. Carcasse à ressorts en sachets (1, 1a) selon l'une des revendications précédentes,
**caractérisée en ce que**
au moins la seconde zone (3) a un motif de chaque fois un ou plusieurs seconds segments de cordons à ressorts (9, 9a) qui se suivent, et qui sont suivis par un unique ou plusieurs troisièmes segments de cordon de ressorts (10, 10a) successifs.

12. Matelas ou coussin (19, 19a) comportant des carcasses à ressorts en sachets (1, 1a) selon l'une des revendications 1 à 11, ainsi qu'une première couche de rembourrage (20a) verticalement au-dessus de la carcasse à ressorts en sachets (1, 1a) et d'une seconde couche de rembourrage (20b) verticalement en-dessous de la carcasse à ressorts en sachets (1, 1a),
**caractérisé en ce que**
le matelas ou le coussin (19, 19a) est réalisé en forme de chambre creuse en canal (21) entre la carcasse de ressorts en sachets (1, 1a) et la première couche de rembourrage (20a).

13. Matelas ou coussin (19, 19a) selon la revendication 12,
**caractérisé en ce que**
le matelas ou le coussin (19, 19a) forme des chambres creuses en canal (21) entre la première carcasse de ressorts en sachets (1, 1a), la première couche de rembourrage (20a) et la seconde couche de rembourrage (20b).

14. Matelas ou coussin (19, 19a) selon l'une des revendications 12 ou 13,
**caractérisé en ce que**
les chambres creuses en forme de canal (21) traversent le matelas (19, 19a) sur toute la largeur du matelas (19, 19a).

15. Matelas ou coussin (19, 19a) selon l'une des revendications 12 à 14,
**caractérisé en ce que**
le matelas (19, 19a) est enveloppé complètement par un revêtement textile.

16. Procédé de réalisation d'un noyau à ressorts en sachets (1, 1a) selon l'une des revendications 1 à 11,
**caractérisé par** les étapes suivantes consistant à :
a) fournir du fil de fer une matière textile, une machine pour fabriquer automatiquement des cordons de ressorts sans fin à partir de ressorts en sachets, une machine pour séparer les cordons de ressorts et les orienter les uns par rapport aux autres et coller des segments de cordons de ressorts ainsi que de la colle,
b) réaliser un premier cordon de ressorts avec des ressorts de compression en sachets (5,18),
c) réaliser un second cordon de ressorts de compression (11,12) en sachets et verticalement superposés,
d) réaliser un troisième cordon de ressorts avec des ressorts de compression (12) en sachets,
e) séparer le cordon de ressorts respectifs composés de ressorts de compression en sachets (5, 18 ; 11, 12 ; 12) en des segments de cordons de ressorts respectifs (4, 4a, 9, 9a, 10, 10a) ainsi qu'aligner, juxtaposer en un motif défini et coller les segments de cordons de ressorts (4, 4a, 9, 9a, 10, 10a) pour former une carcasse à cordon de ressorts en sachets (1, 1a) pour former la carcasse de ressorts en sachets (1, 1a) en zones comportant au moins une première zone (2) et une seconde zone (3),
* au moins l'une parmi la première zone (3) d'au moins les deux zones (2, 3) comporte des cavités en forme de rainure (17).
